# EUROPÄISCHE PATENTSCHRIFT

(11) **EP 1 120 504 B1**
(45) Veröffentlichungstag und Bekanntmachung des Hinweises auf die Patenterteilung: **04.10.2006**
(21) Anmeldenummer: 01101321.6
(22) Anmeldetag: 20.01.2001
(51) Int. Cl.: E04B 1/94, E04B 2/96, E04D 3/08, E06B 5/16

(54) **Fassade oder Glasdach in Brandschutzausführung mit einer aus vertikalen und horizontalen Profilen bestehenden Tragkonstruktion**
Fire resistant façade or glass roof with a supporting structure comprising vertical and horizontal profiles
Façade ou toit vitré du type ignifuge avec une structure porteuse constituée de profilés verticaux et horizontaux

(30) Priorität: 29.01.2000 DE 10003953
(43) Veröffentlichungstag der Anmeldung: 01.08.2001
(73) Patentinhaber: NORSK HYDRO ASA, 0257 Oslo 2 (NO)
(72) Erfinder: Schulz, Harald, 86381 Krumbach (DE); Schöniger, Werner, 89335 Ichenhausen (DE); Bauder, Christoph, 89129 Langenau (DE)
(74) Vertreter: Dziewior, Joachim

(56) Entgegenhaltungen:
- EP-A- 0 444 393
- EP-A- 0 686 735
- EP-A- 0 861 964
- EP-A- 0 918 129
- DE-A- 4 443 762
- DE-A- 19 700 696

## Beschreibung

Die Erfindung betrifft eine Fassade oder ein Glasdach in Brandschutzausführung mit einer aus vertikalen und horizontalen Profilen bestehenden Tragkonstruktion, insbesondere eine Pfosten-Riegel-Fassade, wobei die vertikalen und horizontalen Profile Rahmenfelder begrenzen, in welche Wandelemente in Form von Brandschutzscheiben, Paneelen und dergl. eingesetzt sind, und wobei die vertikalen und/oder horizontalen Profile mit in ihrer Längsrichtung sich erstreckenden, als Formkörper ausgebildeten Brandschutzelementen versehen sind, die den Profilhohlraum zumindest teilweise ausfüllen, wobei in den vertikalen und/oder horizontalen Profilen Einschubelemente angeordnet sind.

Entscheidend ist bei derartigen Brandschutzeinrichtungen, daß die Brandschutzelemente bei der Montage genau an die zu schützenden Zonen gelangen und dort auch sicher verbleiben, so daß die angestrebte Brandschutzwirkung in dem geforderten Maße erreicht wird und auch dauerhaft erhalten bleibt.

Aus der DE-A-44 43 762 ist ein Rahmenwerk aus Metallprofilen in Brandschutzausführung beschrieben, bei welchem dazu in den Innenkammern plattenförmige, energieverzehrende Formkörper angeordnet sind. Soweit die Formkörper die jeweilige Innenkammer nur teilweise ausfüllen, werden Metallfedern in die Innenkammern eingeschoben, die sich zwischen der Innenwand einerseits und den plattenförmigen Formkörpern andererseits abstützen. Diese Anordnung macht nicht nur die zusätzliche Bereitstellung solcher Metallfedern erforderlich, sondern führt wegen deren zusätzlich notwendigen Anbringung zu einem erhöhten Montageaufwand.

Der Erfindung liegt daher die Aufgabe zugrunde, eine Fassade oder ein Glasdach der eingangs genannten Art so zu verbessern, daß die Brandschutzelemente auf einfache Weise montiert werden können, wobei sicher gestellt sein muß, daß dabei örtliche Verlagerungen der Brandschutzelemente ausgeschlossen sind, so daß jedenfalls die optimale Brandschutzsicherheit gewährleistet ist.

Diese Aufgabe wird nach der Erfindung dadurch gelöst, daß die Einschubelemente formschlüssig im Profilhohlraum gehalten sind und Aufnahmenuten bzw. Aufnahmetaschen für die Brandschutzelemente zu ihrer formschlüssigen Halterung aufweisen.

Der durch die Erfindung erreichte Vorteil besteht im wesentlichen darin, daß die Brandschutzelemente in den Einschubelementen ihren festen Platz haben, während die Einschubelemente selbst unter Formschluss im vertikalen bzw. horizontalen Profil festgelegt sind, so daß die Brandschutzelemente nach ihrer Montage sicher dort angeordnet sind, wo sie einer Hitzeeinwirkung im Brandfall einen optimalen Widerstand entgegensetzen.

In einer ersten vorteilhaften Ausgestaltung der Erfindung kann das Einschubelement als geschlossenes Vierkanthohlprofil ausgebildet sein.

Dabei kann es weiter von Vorteil sein, wenn das Einschubelement an seinen Innenwänden mit vorstehenden Rippen versehen ist, die zwischen sich die Aufnahmenuten bilden. Dadurch besteht die Möglichkeit, gezielt an bestimmten Stellen Brandschutzelemente in die Aufnahmenuten einzuschieben.

Um auch bei unterschiedlicher Tiefe der vertikalen bzw. horizontalen Profile ein die Lagerhaltung vereinfachendes einheitliches Einschubelement einsetzen zu können, kann im Rahmen der Erfindung vorgesehen sein, daß das Einschubelement an wenigstens einer seiner Außenwandflächen eine senkrecht dazu ausgerichtete Stützleiste trägt, an der beidseits vorstehende Distanzrippen angeordnet sind. Damit besteht die Möglichkeit, die Stützleiste einfach entsprechend der Tiefe des Profils abzulängen.

Weiter besteht auch die ebenfalls vorteilhafte Möglichkeit, daß das Einschubelement an wenigstens einer seiner Außenwandflächen mit randseitig angeschlossenen, senkrecht vorstehenden Halteleisten für die Aufnahme eines Brandschutzelements versehen ist. Somit können entsprechend dem Anwendungsfall die Brandschutzelemente sowohl innenseitig wie außenseitig bezüglich des Einschubelements angeordnet werden, wobei jedoch stets sichergestellt ist, daß die Brandschutzelemente bezüglich des Einschubelements und somit auch des vertikalen bzw. horizontalen Profils fixiert sind. Hierfür können zusätzlich noch an den freien Enden der Halteleisten das Brandschutzelement umgreifende Querleisten vorgesehen sein.

Nach einer zweiten Ausgestaltung der Erfindung kann das Einschubelement auch in Form eines U-Profils ausgebildet sein. Auch hierbei besteht dann die vorteilhafte Möglichkeit, daß an den freien Enden der Schenkel des U-Profils das Brandschutzelement umgreifende Querleisten vorgesehen sind, so daß das Einschubelement im Ergebnis die Form eines C-Profils aufweist.

Ebenso ist eine Ausgestaltung der Erfindung denkbar, bei der das Einschubelement als Flachprofil ausgebildet ist, das mit senkrecht vorstehenden Befestigungszapfen versehen ist, die reibschlüssig in das bzw. die Brandschutzelemente vorstehen oder diese durchdringen und endseitig mit einem Befestigungsmittel in Form einer Gewindemutter oder dergleichen versehen sind.

Im Rahmen der Erfindung hat es sich im übrigen als vorteilhaft herausgestellt, wenn das Einschubelement aus Aluminium oder Stahl besteht.

Um die Wärmewiderstandszeit zu erhöhen, besteht das Brandschutzelement zweckmäßigerweise aus einem wärmebindenden, hydrophilen Adsorbens.

Hierbei ist es weiter von Vorteil, wenn das Brandschutzelement einen hohen Wasseranteil, insbesondere in Form von Kristallwasser, aufweist.

Im folgenden wird die Erfindung an in der Zeichnung dargestellten Ausführungsbeispielen näher erläutert; von der aus vertikalen und horizontalen Profilen bestehenden Tragkonstruktion ist jeweils lediglich das vertikale Pfostenprofil im Querschnitt dargestellt und daran die unterschiedliche Gestaltung der Einschubelemente sowie der Brandschutzelemente wiedergegeben. Es zeigen im einzelnen
- Fig. 1 bis 4: Einschubelemente, die die freie Querschnittsfläche des Pfostenprofils vollständig ausfüllen,
- Fig. 5: ein Einschubelement, das durch Ablängen einer Stützleiste an unterschiedliche Profiltiefen anpaßbar ist,
- Fig. 6 bis 9: Einschubelemente, die die freie Querschnittsfläche des Pfostenprofils nicht vollständig ausfüllen und daher kraftschlüssig mit dem Pfostenprofil verbunden sind.

In der Zeichnung ist von der in Brandschutzausführung ausgebildeten Fassade bzw. dem Glasdach, die mit einer aus Pfosten- und Riegelprofilen bestehenden Tragkonstruktion versehen ist, lediglich das Pfostenprofil 1 im Querschnitt wiedergegeben. In bekannter Weise begrenzen die Pfosten- und Riegelprofile Rahmenfelder, in welche Wandelemente insbesondere in Form von Brandschutzscheiben eingesetzt sind. Die Pfosten- und/oder die Riegelprofile sind mit in Längsrichtung der Profile sich erstreckenden, als Formkörper ausgebildeten Brandschutzelementen 2 versehen. Diese Brandschutzelemente 2 füllen den Profilhohlraum zumindest teilweise aus.

In den Pfosten- und/oder Riegelprofilen 1 sind im einzelnen Einschubelemente 3 angeordnet, die form- und/oder kraftschlüssig im Profilhohlraum gehalten sind. Dabei zeigen die Figuren 1 bis 5 die formschlüssige Anordnung, während in den Figuren 6 bis 10 die Einschubelemente kraftschlüssig, z. B. durch Verschraubung mit dem Fassadenhohlprofil, gehalten werden. Es besteht jedoch auch die in den Figuren 7 und 8 dargestellte Möglichkeit, statt dessen Führungsleisten an den Innenwänden des Fassadenhohlprofils vorzusehen, wodurch wiederum eine formschlüssige Anordnung gegeben wäre. Damit besteht grundsätzlich auch die Möglichkeit, Einschubteile in der Gestaltung nach den Figuren 1 bis 5 mit geringerer Tiefe vorzusehen und diese in der Figur 7 entsprechender Weise im Fassadenhohlprofil anzuordnen. Dazu weisen die Einschubelemente 3 Aufnahmenuten 4 bzw. Aufnahmetaschen für die Brandschutzelemente 2 auf, die der formschlüssigen Halterung der Brandschutzelemente 2 dienen.

Dadurch ist gewährleistet, daß die Brandschutzelemente 2 in den Einschubelementen 3 ihren festen Platz haben, so daß sie bei der Montage, also beim Einsetzen der Einschubelemente 3 in die Hohlprofile, keine seitliche Verlagerung erfahren können, wodurch eine eingeschränkte Wirksamkeit im Brandfalle resultieren könnte.

Die Einschubelemente 3 selbst sind unter Form- bzw. Kraftschluss im Pfosten- bzw. Riegelprofil 1 festgelegt. Damit ist im Ergebnis sichergestellt, daß die Brandschutzelemente 2 nach ihrer Montage genau dort angeordnet sind, wo sie einer Hitzeeinwirkung im Brandfall einen optimalen Widerstand entgegensetzen.

Das Einschubelement 3 selbst kann, wie sich aus der Zeichnung ergibt, als geschlossenes Vierkanthohlprofil ausgebildet sein. Besonders deutlich wird dies in den Fig. 7 und 8.

Das Einschubelement 3 kann, wie dies beispielsweise aus der Fig. 5 ersichtlich ist, an seinen Innenwänden mit vorstehenden Rippen 5 versehen sein, die zwischen sich die Aufnahmenuten 4 bilden. Dadurch besteht die Möglichkeit, gezielt an bestimmten Stellen Brandschutzelemente 2 in die Aufnahmenuten 4 einzuschieben.

Das Einschubelement 3 nach Fig. 5 bietet weiter die Möglichkeit, in Pfosten- bzw. Riegelprofile 1 unterschiedlicher Tiefe eingesetzt werden zu können, wodurch die Lagerhaltung vereinfacht wird, da lediglich ein einheitliches Einschubelement 3 zur Anwendung kommt. Dazu trägt das Einschubelement 3 an wenigstens einer seiner Außenwandflächen eine senkrecht dazu ausgerichtete Stützleiste 6, an der beidseits vorstehende Distanzrippen 7 angeordnet sind. Damit besteht die Möglichkeit, die Stützleiste 6 einfach entsprechend der Tiefe des Profils abzulängen.

Zusätzlich oder auch alternativ besteht auch die Möglichkeit, das Einschubelement 3 an wenigstens einer seiner Außenwandflächen mit randseitig angeschlossenen, senkrecht vorstehenden Halteleisten 8 zu versehen, die ebenfalls der Aufnahme eines Brandschutzelements 2 dienen können. Somit können entsprechend dem Anwendungsfall die Brandschutzelemente 2 sowohl innenseitig wie außenseitig bezüglich des Einschubelements 3 angeordnet werden. Dabei ist jedoch stets sichergestellt, daß die Brandschutzelemente 2 bezüglich des Einschubelements 3 und somit auch des Pfosten- bzw. Riegelprofils 1 fixiert sind.

Ergänzend können zusätzlich an den freien Enden der Halteleisten 8 das Brandschutzelement 2 umgreifende Querleisten 9 vorgesehen sein, wie sich dies aus den Fig. 3 und 4 ergibt. Nach einer zweiten Ausgestaltung der Erfindung kann das Einschubelement 3 auch in Form eines U-Profils gemäß der Figuren 6 und 10 ausgebildet sein. Auch hierbei besteht entsprechend die Möglichkeit, an den freien Enden der Schenkel des U-Profils das Brandschutzelement 2 umgreifende Querleisten 9 vorzusehen.

Das Einschubelement 3 kann aus Aluminium oder, wie in den Fig. 8 und 9 durch die dargestellten Radien im Eckbereich angedeutet, aus Stahl bestehen.

Um die Wärmewiderstandszeit zu erhöhen, besteht das Brandschutzelement 2 zweckmäßigerweise aus einem wärmebindenden, hydrophilen Adsorbens. Dabei sollte das Brandschutzelement 2 einen hohen Wasseranteil, insbesondere in Form von Kristallwasser, aufweisen.

## Patentansprüche

1. Fassade oder Glasdach in Brandschutzausführung mit einer aus vertikalen und horizontalen Profilen (1) bestehenden Tragkonstruktion, insbesondere eine Pfosten-Riegel-Fassade, wobei die vertikalen und horizontalen Profile (1) Rahmenfelder begrenzen, in welche Wandelemente in Form von Brandschutzscheiben, Paneelen und dergl. eingesetzt sind, und wobei die vertikalen und/oder horizontalen Profile (1) mit in ihrer Längsrichtung sich erstreckenden, als Formkörper ausgebildeten Brandschutzelementen (2) versehen sind, die den Profilhohlraum zumindest teilweise ausfüllen, wobei in den vertikalen und/oder horizontalen Profilen (1) Einschubelemente (3) angeordnet sind, **dadurch gekennzeichnet, daß** die Einschubelemente (3) formschlüssig im Profilhohlraum gehalten sind und Aufnahmenuten (4) bzw. Aufnahmetaschen für die Brandschutzelemente (2) zu ihrer formschlüssigen Halterung aufweisen.

2. Fassade oder Glasdach nach Anspruch 1, **dadurch gekennzeichnet, daß** das Einschubelement (3) als geschlossenes Vierkanthohlprofil ausgebildet ist.

3. Fassade oder Glasdach nach Anspruch 2, **dadurch gekennzeichnet, daß** das Einschubelement (3) an seinen Innenwänden mit vorstehenden Rippen (5) versehen ist, zwischen sich die Aufnahmenuten (4) bilden.

4. Fassade oder Glasdach nach Anspruch 2 oder 3, **dadurch gekennzeichnet, daß** das Einschubelement (3) an wenigstens einer seiner Außenwandflächen eine senkrecht dazu ausgerichtete Stützleiste (6) trägt, an der beidseits vorstehende Distanzrippen (7) angeordnet sind.

5. Fassade oder Glasdach nach Anspruch 2 oder 3, **dadurch gekennzeichnet, daß** das Einschubelement (3) an wenigstens einer seiner Außenwandflächen mit randseitig angeschlossenen, senkrecht vorstehenden Halteleisten (8) für die Aufnahme eines Brandschutzelements (2) versehen ist.

6. Fassade oder Glasdach nach Anspruch 5, **dadurch gekennzeichnet, daß** an den freien Enden der Halteleisten (8) das Brandschutzelement (2) umgreifende Querleisten (9) vorgesehen sind.

7. Fassade oder Glasdach nach Anspruch 1, **dadurch gekennzeichnet, daß** das Einschubelement (3) in Form eines U-Profils ausgebildet ist.

8. Fassade oder Glasdach nach Anspruch 7, **dadurch gekennzeichnet, daß** an den freien Enden der Schenkel des U-Profils das Brandschutzelement (2) umgreifende Querleisten (9) vorgesehen sind.

9. Fassade oder Glasdach nach Anspruch 1, **dadurch gekennzeichnet, daß** das Einschubelement (3) als Flachprofil ausgebildet ist, das mit senkrecht vorstehenden Befestigungszapfen (10) versehen ist, die reibschlüssig in das bzw. die Brandschutzelemente (2) vorstehen oder diese durchdringen und endseitig mit einem Befestigungsmittel (11) in Form einer Gewindemutter oder dergleichen versehen sind.

10. Fassade oder Glasdach nach einem oder mehreren der Ansprüche 1 bis 9, **dadurch gekennzeichnet, daß** das Einschubelement (3) aus Aluminium oder Stahl besteht.

11. Fassade oder Glasdach nach einem oder mehreren der Ansprüche 1 bis 9, **dadurch gekennzeichnet, daß** das Brandschutzelement (2) aus einem wärmebindenden, hydrophilen Adsorbens besteht.

12. Fassade oder Glasdach nach Anspruch 10, **dadurch gekennzeichnet, daß** das Brandschutzelement (2) einen hohen Wasseranteil, insbesondere in Form von Kristallwasser, aufweist.

## Claims

1. A facade or glass roof of a fire-resistant design with a support construction comprising vertical and horizontal profile members (1), in particular an upright-crossbar facade, wherein the vertical and horizontal profile members (1) define frame areas into which wall elements in the form of fire-protection panes, panels and the like are fitted, and wherein the vertical and/or horizontal profile members (1) are provided with fire-protection elements (2) which extend in their longitudinal direction and which are in the form of shaped bodies and which at least partially fill the profile member hollow space, wherein insert elements (3) are arranged in the vertical and/or horizontal profile members (1), **characterised in that** the insert elements (3) are held in positively locking relationship in the profile member hollow space and have receiving grooves (4) or receiving pockets for the fire-protection elements (2) for holding same in positively locking relationship.

2. A facade or glass roof according to claim 1 **characterised in that** the insert element (3) is in the form of a closed quadrangular hollow profile member.

3. A facade or glass roof according to claim 2 **characterised in that** at its inside walls the insert element (3) is provided with projecting ribs (5) between which the receiving grooves (4) are formed.

4. A facade or glass roof according to claim 2 or claim 3 **characterised in that** at at least one of its outside wall surfaces the insert element (3) carries a support bar (6) which is oriented perpendicularly thereto and on which are arranged spacer ribs (17) projecting at both sides.

5. A facade or glass roof according to claim 2 or claim 3 **characterised in that** at at least one of its outside wall surfaces the insert element (3) is provided with perpendicularly projecting holding bars (8) connected at the edge side, for receiving a fire-protection element (2).

6. A facade or glass roof according to claim 5 **characterised in that** provided at the free ends of the holding bars (8) are transverse bars (9) which embrace the fire-protection element (2).

7. A facade or glass roof according to claim 1 **characterised in that** the insert element (3) is in the form of a U-shaped profile member.

8. A facade or glass roof according to claim 7 **characterised in that** provided at the free ends of the limbs of the U-shaped profile are transverse bars (9) which embrace the fire-protection element (2).

9. A facade or glass roof according to claim 1 **characterised in that** the insert element (3) is in the form of a flat profile member provided with perpendicularly protruding fixing projections (10) which project in frictionally locking relationship into the fire-protection element or elements (2) or pass therethrough and are provided at the end with a fixing means (11) in the form of a screwthreaded nut or the like.

10. A facade or glass roof according to one or more of claims 1 to 9 **characterised in that** the insert element (3) comprises aluminium or steel.

11. A facade or glass roof according to one or more of claims 1 to 9 **characterised in that** the fire-protection element (2) comprises a heat-binding, hydrophilic adsorbent.

12. A facade or glass roof according to claim 10 **characterised in that** the fire-protection element (2) has a high proportion of water, in particular in the form of water of crystallisation.

## Revendications

1. Façade ou toit vitré de type pare-feu, comprenant une structure porteuse constituée de profilés (1) verticaux et horizontaux, en particulier façade du type à montants et traverses, les profilés (1) verticaux et horizontaux délimitant des champs de cadre dans lesquels sont insérés des éléments de paroi se présentant sous la forme de vitres pare-feu, de panneaux et d'éléments similaires, et les profilés (1) verticaux et horizontaux étant pourvus d'éléments pare-feu (2), agencés en tant qu'éléments moulés et s'étendant dans le sens de la longueur des profilés, qui remplissent au moins en partie la cavité des profilés, des éléments d'insertion (3) étant disposés dans les profilés (1) verticaux et/ou horizontaux, **caractérisé(e) en ce que** les éléments d'insertion (3) sont tenus par complémentarité de formes dans la cavité des profilés et présentent des rainures de réception (4) ou des logements pour les éléments pare-feu (2), à des fins de fixation par complémentarité de formes de ceux-ci.

2. Façade ou toit vitré selon la revendication 1, **caractérisé(e) en ce que** l'élément d'insertion (3) et réalisé sous forme de profilé creux fermé à quatre pans.

3. Façade ou toit vitré selon la revendication 2, **caractérisé(e) en ce que** l'élément d'insertion (3), sur ses parois intérieures, est pourvu de nervures (5) saillantes qui forment entre elles des rainures de réception (4).

4. Façade ou toit vitré selon la revendication 2 ou 3, **caractérisé(e) en ce que** l'élément d'insertion (3), sur au moins une de ses surfaces de paroi extérieure, porte une baguette d'appui (6) qui est perpendiculaire à ladite surface et sur laquelle sont disposées des nervures d'espacement (7) faisant saillie sur les deux côtés.

5. Façade ou toit vitré selon la revendication 2 ou 3, **caractérisé(e) en ce que** l'élément d'insertion (3), sur au moins une de ses surfaces de paroi extérieure, est pourvu de baguettes de fixation (8) qui sont reliées au niveau des bords, font saillie perpendiculairement à la surface et sont destinées à recevoir un élément pare-feu (2).

6. Façade ou toit vitré selon la revendication 5, **caractérisé(e) en ce que** sur les extrémités libres des baguettes de fixation (8), il est prévu des baguettes transversales (9) qui entourent l'élément pare-feu (2).

7. Façade ou toit vitré selon la revendication 1, **caractérisé(e) en ce que** l'élément d'insertion (3) est réalisé sous la forme d'un profilé en U.

8. Façade ou toit vitré selon la revendication 7, **caractérisé(e) en ce que** des baguettes transversales (9), entourant l'élément pare-feu (2), sont prévues aux extrémités libres des branches du profilé en U.

9. Façade ou toit vitré selon la revendication 1, **caractérisé(e) en ce que** l'élément d'insertion (3) est réalisé sous forme de profilé plat pourvu de tiges de fixation (10) qui font saillie dans la direction perpendiculaire, pénètrent avec frottement dans l'élément/les éléments pare-feu (2) ou traversent celui-ci/ceux-ci et sont pourvues à leurs extrémités d'un moyen de fixation (11) se présentant sous la forme d'un écrou fileté ou d'un élément similaire.

10. Façade ou toit vitré selon une ou plusieurs des revendications 1 à 9, **caractérisé(e) en ce que** l'élément d'insertion (3) est réalisé en aluminium ou en acier.

11. Façade ou toit vitré selon une ou plusieurs des revendications 1 à 9, **caractérisé(e) en ce que** l'élément pare-feu (2) est formé d'un adsorbant hydrophile emmagasinant la chaleur.

12. Façade ou toit vitré selon la revendication 10, **caractérisé(e) en ce que** l'élément pare-feu (2) présente une haute teneur en eau, en particulier sous forme d'eau de cristallisation.
